# EUROPÄISCHE PATENTSCHRIFT

(11) **EP 0 175 209 B1**
(45) Veröffentlichungstag und Bekanntmachung des Hinweises auf die Patenterteilung: **16.08.1990**
(21) Anmeldenummer: 85111129.4
(22) Anmeldetag: 04.09.1985
(51) Int. Cl.: H01H 33/91

(54) **Druckgasschalter**
Compressed gas circuit breaker
Interrupteur à gaz comprimé

(30) Priorität: 20.09.1984 CH 4502/84
(43) Veröffentlichungstag der Anmeldung: 26.03.1986
(73) Patentinhaber: BBC Brown Boveri AG, CH-5401 Baden (CH)
(72) Erfinder: Pinnekamp, Friedrich, Dr., CH-5301 Siggenthal-Sation (CH)

(56) Entgegenhaltungen:
- EP-A- 0 042 456
- DE-A- 2 710 868
- FR-A- 2 520 928
- US-A- 4 139 752

## Beschreibung

Bei der Erfindung wird ausgegangen von einem Druckgasschalter nach dem Oberbegriff des Anspruchs 1.

Mit diesem Oberbegriff nimmt die Erfindung Bezug auf einen Stand der Technik wie er in der US-PS 4,139,752 beschrieben ist. Beim bekannten Schalter wird beim Ausschalten vom Schaltlichtbogen aufgeheiztes Isoliergas in einen Speicherraum geführt. Bei Annäherung des abzuschaltenden Stromes an den Stromnulldurchgang wird das gespeicherte Gas über einen Ringkanal in die zwischen den geöffneten Schaltstücken befindliche Lichtbogenlöschzone geleitet, um hierbei den Schaltlichtbogen zu beblasen. Zwecks Verbesserung des Blasmechanismus und damit des Ausschaltvermögens des Schalters ist der Speicherraum über ein Rückschlagventil mit dem Kompressionsraum einer beim Ausschalten betätigten Kompressionsvorrichtung für Isoliergas verbunden. Hierdurch wird zwar auch bei kleinen Strömen ein hoher Druckaufbau im Speicherraum erreicht, jedoch sind die Löscheigenschaften des gespeicherten Isoliergases wegen seiner hohen Temperatur nicht optimal.

Die Erfindung wie sie in Anspruch 1 gekennzeichnet ist, löst die Aufgabe, einen Druckgasschalter der gattungsgemässen Art anzugeben, bei welchem das Ausschaltvermögen durch Verbesserung der Qualität des gespeicherten Gases wesentlich erhöht ist.

Die Aufgabe wird in Verbindung mit den Merkmalen des Oberbegriffs gemäss dem kennzeichnenden Teil des Anspruchs 1 gelöst.

Eigenschaften und Vorteile der Erfindung werden nachstehend anhand eines in der Zeichnung dargestellten und die Erfindung nicht beschränkenden Ausführungsbeispiels näher erläutert.

Hierbei zeigt die einzige Figur eine Aufsicht auf eine axial geschnittene Ausführungsform des erfindungsgemässen Druckgasschalters, wobei in der linken Hälfte der Einschaltzustand und in der rechten Hälfte der Zustand beim Ausschalten dargestellt sind.

In der Figur bezeichnet 1 ein im wesentlichen hohlzylindrisch ausgebildetes Gehäuse. Dieses Gehäuse ist mit einem Isoliergas, wie etwa Schwefelhexafluorid von einigen 10⁵ Pascal Druck, gefüllt. Das Gehäuse 1 enthält zwei längs einer Achse relativ zueinander bewegliche Schaltstücke 2 und 3, welche im Einschaltzustand des Druckgasschalters (linke Hälfte der Figur) miteinander in Eingriff sind und beim Ausschalten (rechte Hälfte der Figur) eine Lichtbogenlöschzone 4 begrenzen, in der ein Schaltlichtbogen 5 brennt. Beide Schaltstücke 2, 3 sind an den einander zugewandten Enden abbrandfest ausgebildet und weisen dort Gaseintrittsöffnungen 6 und 7 auf. Stromabwärts weisen die Schaltstücke 2 und 3 aus der Figur nicht ersichtliche Gasaustrittsöffnungen auf. Die Gaseintrittsöffnung 7 des Schaltstückes 3 ist derart bemessen, dass das feststehend ausgebildete Schaltstück 2 beim Einschalten in diese Oeffnung eintreten kann und dann mit dem beweglich ausgebildeten Schaltstück 3 eine annähernd gasdichte Schaltstück- überlappung bildet. Beide Schaltstücke 2 und 3 sind mit (in der Figur nicht dargestellten) in das Gehäuse 1 geführten Stromanschlüssen in elektrisch leitender Weise verbunden.

Beide Schaltstücke 2 und 3 sind von einem Isolierkörper 8 aus einem lichtbogenfesten Material, wie etwa Polytetrafluoräthylen umgeben. Dieser Isolierkörper 8 ist mit dem beweglichen Schaltstück 3 starr verbunden und weist eine obere ringförmige Oeffnung auf, welche im Einschaltzustand vom feststehenden Schaltstück 2 durchdrungen ist. Im Isolierkörper 8 sind ferner zwei die Schaltstücke 2 und 3 ringförmig umgebende Räume ausgespart. Einer dieser beiden Räume ist ein Speicherraum 9. Dieser Raum dient überwiegend zur Speicherung von Gas, welches der Lichtbogen 5 während des Ausschaltens aufheizt. Der andere dieser beiden Räume ist ein Kompressionsraum 10 einer Kompressionsvorrichtung mit einem beweglichen ringförmigen Zylinder 11 und einem feststehenden ringförmigen Kolben 12.

Im Inneren des Isolierkörpers 8 befindet sich ferner eine ringförmige, mittels Stegen 13 am Isolierkörper 8 befestigte Trennwand 14 aus abbrandfestem Isoliermaterial. Diese Wand begrenzt zusammen mit dem Isolierkörper 8 einen gewinkelt ausgebildeten Ringkanal 15. Ein Teilstück 16 dieses Ringkanals erstreckt sich im wesentlichen senkrecht zur Schaltstückachse und verbindet beim Ausschalten die Lichtbogenlöschzone 4 mit einem zweiten Teilstück 17 des Ringkanals 15, welches seinerseits im wesentlichen in axialer Richtung erstreckt ist und das Teilstück 16 mit dem Speicherraum 9 verbindet.

Der Ringkanal 15 und der Kompressionsraum 10 sind über eine ringförmige Strömungsengstelle 18 miteinander verbunden. Die Strömungsengstelle weist eine Kontur auf, welche beim Auftreten eines Kompressionsdruckes im Kompressionsraum 10 einen in das Teilstück 17 des Ringkanals 15 gerichteten Freistrahl 19 ausbildet.

Die Trennwand 14 begrenzt zusammen mit dem Isolierkörper 8 einen weiteren Ringkanal 20, welcher beim Ausschalten den Speicherraum 9 mit der Lichtbogenlöschzone 4 verbindet. Die Oeffnung dieses Ringkanals zum Speicherraum 9 ist gegenüber der entsprechenden Oeffnung des Ringkanals 15 axial in Richtung des feststehendes Schaltstückes 2 versetzt im Isolierkörper 8 angebracht.

Die Wirkungsweise des erfindungsgemässen Druckgasschalters ist nun wie folgt:

Beim Ausschalten wird das bewegliche Schaltstück 3 und damit der Isolierkörper 8 in Pfeilrichtung nach unten bewegt. Hierbei wird während einer im wesentlichen durch die Dauer der Schaltstücküberlappung bestimmten Phase im Kompressionsraum 10 Isoliergas vorkomprimiert. Hierbei bildet sich der im Teilstück 17 des Ringkanals 15 geführte Freistrahl 19 aus kühlem Isoliergas aus, welcher mit seiner turbulenten Grenzschicht 21 und der Trennwand 14 eine Trennung zwischen den Teilstücken 16 und 17 des Ringkanals 15 bildet. Der Freistrahl 19 erzeugt im Teilstück 16 des Ringkanals 15 einen Unter- und im Teilstück 17 einen Ueberdruck. Die Druckdifferenz zwischen Ueber- und Unterdruck ist hierbei besonders ausgeprägt, wenn die beiden Teilstücke 16 und 17 annähernd senkrecht aufeinander stehen. Im Teilstück 16 befindliche Masseteile werden daher durch die Grenzschicht 21 abgesaugt und dem Speicherraum 9 unter Bildung eines Ueberdrucks zugeführt. Solche Masseteile entstehen durch das nach der Schaltstücktrennung vom Lichtbogen 5 aufgeheizte Isoliergas. Dieses aufgeheizte Isoliergas wird dem Teilstück 16 des Ringkanals 15 durch die Saugwirkung des Freistrahls 19 einerseits und durch den Heizmechanismus des Lichtbogens 5 andererseits zugeführt. In der Grenzschicht 21 wird das aufgeheizte Isoliergas turbulent mit dem kühlen Isoliergas des Freistrahls 19 vermischt. Das vermischte Gas wird sodann unter Bildung des Ueberdrucks in den Speicherraum 9 befördert.

Wenn das bewegliche Schaltstück 3 die Oeffnung des Ringkanals 20 zum Lichtbogenlöschraum 4 freigibt, setzt wegen des vorher im Speicherraum 9 aufgebauten Ueberdrucks eine Beblasung des Lichtbogens 5 ein, die zu einer (in der Figur durch Pfeile markierten) Zirkulationsströmung um die Trennwand 14 und damit zu einem effektiven Energietransport in den Speicherraum 9 führt. Hierbei ist es insbesondere beim Schalten kleiner Ströme von Vorteil, dass wegen der intensiven Durchmischung von heissem und kaltem Isoliergas eine genügend lange Zeit über den Stromnulldurchgang hinaus ein hoher Druck eines vergleichsweise kühlen und daher hochwertigen Isoliergases im Speicherraum 9 erhalten bleibt.

## Patentansprüche

Druckgasschalter mit zwei in einem isoliergasgefüllten Gehäuse (1) längs einer Achse relativ zueinander beweglichen Schaltstücken (2, 3), welche beim Ausschalten eine Lichtbogenlöschzone (4) begrenzen, mit einem die Lichtbogenlöschzone (4) begrenzenden Isolierkörper (8), einem im Isolierkörper befindlichen ersten Ringkanal (15) aus annähernd senkrecht aufeinander stehenden Teilstücken (16, 17), von denen ein annähernd senkrecht zur Achse geführtes erstes Teilstück (16) mit der Lichtbogenlöschzone (4) und ein annähernd axial geführtes zweites Teilstück (17) mit dem Speicherraum (9) verbunden ist, und mit einer Kompressionsvorrichtung, deren Kompressionsraum (10) mit dem Speicherraum (9) verbindbar ist, dadurch gekennzeichnet, dass der Kompressionsraum (10) und der erste Ringkanal (15) miteinander verbunden sind über eine beim Ausschalten einen Freistrahl (19) aus Isoliergas in das zweite Teilstück (17) des ersten Riingkanals (15) richtende Strömungsengstelle (18), und dass der Speicherraum (9) nach Aufbau eines Überdruckes über einen zweiten Ringkanal (20) mit der Lichtbogenlöschzone (4) verbindbar ist.

## Revendications

Interrupteur à gaz comprimé avec deux pièces de contact (2, 3) mobiles l'une par rapport à l'autre le long d'un axe dans un boîtier (1) rempli de gaz isolant, qui lors de la coupure délimitent une zone (4) d'extinction de l'arc électrique, avec un corps isolant (8) délimitant la zone (4) d'extinction de l'arc électrique, avec un premier canal annulaire (15) ménagé dans le corps isolant (8) et comportant des branches (16, 17) sensiblement perpendiculaires l'une à l'autre, dont une première branche (16) menée sensiblement perpendiculairement à l'axe est reliée à la zone (4) d'extinction de l'arc et dont la seconde branche (17) menée sensiblement axialement est reliée à la chambre d'accumulation (9), et avec un dispositif de compression, dont la chambre de compression (10) peut être reliée à la chambre d'accumulation (9), caractérisé en ce que la chambre de compression (10) et le premier canal annulaire (15) sont reliés l'un à l'autre par un passage étranglé (18) dirigeant lors de la coupure un jet libre (19) de gaz isolant dans la seconde branche (17) du premier canal annulaire (15), et en ce qu'après l'établissement d'une surpression, la chambre d'accumulation (9) peut être reliée à la zone (4) d'extinction de l'arc par un second canal annulaire (20).

## Claims

Gas-blast switch, comprising two-switch pieces (2, 3), which are movable relative to one another along an axis in a housing (1) filled with insulating gas and define an arc-quenching zone (4) during switch-off, an insulating body (8) defining the arc-quenching zone (4), a first annular channel (15) located in the insulating body and consisting of partial pieces (16, 17) disposed approximately perpendicularly to one another, of which a first partial piece (16) guided approximately perpendicularly to the axis is connected to the arc-quenching zone (4) and a second partial piece (17) guided approximately axially is connected to the storage chamber (9), and a compression device whose compression chamber (10) can be connected to the storage chamber (9), characterized in that the compression chamber (10) and the first annular channel (15) are connected to one another via a flow narrow point (18) directing, during switch-off, a free jet (19) of insulating gas into the second partial piece (17) of the first annular channel (15), and in that the storage chamber (9), after build up of an excess pressure, can be connected to the arc-quenching zone (4) via a second annular channel (20).
